# EUROPÄISCHE PATENTSCHRIFT

(11) **EP 2 985 744 B1**
(45) Veröffentlichungstag und Bekanntmachung des Hinweises auf die Patenterteilung: **22.01.2020**
(21) Anmeldenummer: 15168823.1
(22) Anmeldetag: 22.05.2015
(51) Int. Cl.: G08C 17/02

(54) **MEHRFACHANORDNUNG VON TOR-ANTRIEBSSYSTEMEN**
MULTI-ARRANGEMENT OF GATE DRIVE SYSTEMS
MULTI-AGENCEMENT DE SYSTÈMES D'ENTRAÎNEMENT DE PORTE

(30) Priorität: 14.08.2014 DE 202014103791 U
(43) Veröffentlichungstag der Anmeldung: 17.02.2016
(73) Patentinhaber: Sommer Antriebs- und Funktechnik GmbH, 73230 Kirchheim/Teck (DE)
(72) Erfinder: Walddörfer, Dieter, 73252 Lenningen (DE)
(74) Vertreter: Ruckh, Rainer Gerhard

(56) Entgegenhaltungen:
- US-A1- 2006 158 344
- US-A1- 2006 290 467

## Beschreibung

Die Erfindung betrifft eine Mehrfachanordnung von Antriebssystemen.

Derartige Antriebssysteme dienen generell zur Betätigung eines Tors, das heißt zum Öffnen und Schließen eines Tors. Das Tor kann allgemein horizontal oder vertikal bewegt sein. Beispielsweise kann das Tor als Garagentor, insbesondere als Sektionaltor, ausgebildet sein. Weiterhin kann das Tor als Geländeabschlusstor, beispielsweise in Form eines Dreh- oder Schiebetors, ausgebildet sein.

Derartige Antriebssysteme umfassen generell eine Antriebseinheit mit einem elektrischen Antrieb um das Tor zwischen einer Schließstellung und einer Öffnungsstellung zu verfahren. Die Betätigung des Tors erfolgt üblicherweise derart, dass von einem Handsender Funksignale zu einem Funkempfänger gesendet werden, welcher der Steuereinheit des Antriebssystems zugeordnet ist.

Der Funkempfänger und die Steuereinheit bilden eine stationäre Einheit im Bereich des Tors. Der Handsender bildet dagegen eine mobile Einheit, die eine Person mit sich führen kann.

Beispielsweise bei einem Antriebssystem für ein Garagentor kann eine Person in ihrem Kraftfahrzeug den Handsender mit sich führen. So kann die Person bereits während der Anfahrt auf die Garage den Handsender betätigen, damit anhand des damit generierten Befehls das Tor bereits geöffnet wird, wenn das Kraftfahrzeug an die Garage heranfährt, so dass die Person das Kraftfahrzeug ohne lästige Wartezeit in die Garage einfahren kann.

Ein Problem hierbei ist jedoch, dass die Person bei Betätigen des Handsenders noch keinen Sichtkontakt zum Tor hat. Somit kann die Person nicht sicher sein, ob der mit dem Handsender ausgesandte Befehl tatsächlich am Funkempfänger angekommen ist und das Öffnen des Tors erfolgt ist.

Die US 2006/158344 A1 betrifft ein Kontrollsystem mit einem Sender und Empfänger, das in einem Fahrzeug integriert ist. Durch Aktivierung des Senders sendet dieser kodierte Funksignale, um ein Garagentor zu öffnen und zu schließen. Vom Empfänger werden Quittierungssignale von dem Antriebssystem des Garagentors empfangen, die beispielsweise melden, ob das Öffnen oder Schließen des Garagentors erfolgreich war. Dieses Quittierungssignal kann dem Fahrer angezeigt werden.

Die US 2006/0290467 A betrifft ein berührungslos arbeitendes System zum Betätigen von Garagentoren. Das System umfasst einen tragbaren Sender mit dem kodierte Funksignale gesendet werden, mittels derer ein bestimmtes Garagentor betätigt werden kann. Werden die Funksignale zunächst an ein anderes Garagentor gesendet, erkennt dieses, dass die Funksignale nicht geeignet sind, dieses Garagentor zu öffnen und sendet diese weiter zum nächsten Garagentor. Dieser Vorgang kann wiederholt werden, bis die Funksignale von dem zugeordneten Garagentor empfangen werden, so dass dieses betätigt wird.

Der Erfindung liegt die Aufgabe zugrunde, bei geringem konstruktivem Aufwand die Funktionalität von Antriebssystemen der eingangs genannten Art zu erhöhen.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die Erfindung betrifft eine Mehrfachanordnung von Antriebssystemen. Jedes Antriebssystem weist eine einen elektrischen Antrieb aufweisende Antriebseinheit auf, mittels derer das Tor zwischen einer Schließstellung und einer Öffnungsstellung verfahren werden kann, und einen der Antriebseinheit zugeordneten Funkempfänger, welcher zum Empfang von Funksignalen ausgebildet ist, aufweist. Ein Handsender und der Funkempfänger sind Bestandteil einer bidirektionalen Funkübertragungsstrecke. Ein vom Handsender in Form von Funksignalen ausgesandter Befehl zur Betätigung eines Tors wird ohne zusätzliche Anforderung quittiert, indem auf diesen Befehl ein Quittierungssignal in Form weiterer Funksignale über die bidirektionale Funkübertragungsstrecke an den Handsender gesendet und dort angezeigt wird. Die einzelnen Antriebssysteme und deren zugeordnete Handsender weisen jeweils eine Funksende-/ empfangseinheit auf. Diese Funksende-/ empfangseinheiten bilden Netzwerkknoten eines Netzwerks derart aus, dass ein von einer Funksende-/ empfangseinheit ausgesandtes Funksignal, das von einer zweiten Funksende-/ empfangseinheit empfangen wird, von dieser selbsttätig an eine dritte Funksende-/ empfangseinheit weitergesandt wird, und dass das Funksignal von einem Befehl eines Handsenders oder von einem Quittierungssignal gebildet ist.

Die einzelnen Antriebssysteme und deren zugeordnete Handsender der erfindungsgemäßen Mehrfachanordnung weisen jeweils eine Funksende-/ empfangseinheit auf. Diese Funksende-/ empfangseinheit bilden Netzwerkknoten eines Netzwerks derart, dass ein von einer Funksende-/ empfangseinheit ausgesandtes Funksignal, das von einer zweiten Funksende-/ empfangseinheit empfangen Wird beispielsweise durch Betätigen einer Taste an einem Handsender ein Befehl zum Betätigen des zugeordneten Tors in Form eines Funksignals ausgesandt, das nicht direkt zum Antriebssystem für dieses Tor gelangt, weil der Handsender noch zu weit entfernt ist, so kann durch die erfindungsgemäße Hopfunktion, das heißt durch die Weitergabe des Funksignals über näher zum Handsender angeordnete Funksende-/ empfangseinheiten von anderen Antriebssystemen indirekt zum Zielort gelangen. Dasselbe gilt für die Quittierungssignale als Rückmeldungen für derartige Befehle.

Die Netzwerkknoten in einem solchen Netzwerk sind vorteilhaft nur von solchen Einheiten gebildet, deren Funksende-/ empfangseinheiten dauerhaft mit Strom versorgt werden. Damit bilden nur die Funksende-/ empfangseinheiten im Bereich der Antriebssysteme und der Tore Netzwerkknoten des Netzwerks, nicht jedoch die Handsender, die lediglich über Batterien mit Strom versorgt sind und, falls die Handsender nicht betätigt werden, in einem Standby Betrieb betrieben werden.

Kollisionen bei der Aussendung verschiedener Funksignale werden mittels bekannter Verfahren in der Funkübertragungstechnik, wie zum Beispiel "Listen before talk", oder Zeitschlitzverfahren vermieden.

Um den Funkverkehr durch die erfindungsgemäße Hopfunktion nicht übermäßig zu belasten, ist die Anzahl von Hops, das heißt Weiterleitungen von Funksignalen von einer Funksende-/ empfangseinheit zu einer weiteren Funksende-/ empfangseinheit, begrenzt.

Vorteilhaft enthält hierzu das von der Funksende-/ empfangseinheit ausgesandte Funksignal einen Zählerstand, wobei in der das Funksignal empfangenden weiteren Funksende-/ empfangseinheit der Zählerstand ausgelesen, dann erhöht wird und darauf als neuer Zählerstand in das Funksignal eingeschrieben wird bevor es von der weiteren Funksende-/empfangseinheit weitergesendet wird. Ein Weitersenden des Funksignals erfolgt von der weiteren Funksende-/ empfangseinheit nur dann, wenn der ausgelesene Zählerstand unterhalb eines Grenzwerts liegt.

Die bislang übliche unidirektionale Funkübertragungsstrecke von Handsendern und Funkempfängern wird bei den Antriebssystemen der erfindungsgemäßen Mehrfachanordnung eine bidirektionale Funkübertragungsstrecke erweitert. Diese bidirektionale Funkübertragungsstrecke wird dahingehend ausgenutzt, dass auf einen vom Handsender als Funksignal ausgesandten Befehl ohne weitere Anforderungen, das heißt ohne weitere Eingaben am Handsender, als Rückmeldung ein Quittierungssignal vom Funkempfänger an den Handsender zurückgesandt wird, das dem Bediener am Handsender angezeigt wird, so dass der Bediener sofort erkennen kann, dass der Befehl am Funkempfänger angekommen ist und entsprechend durchgeführt wird.

Der Bediener kann somit auch dann, wenn er keinen Blickkontakt mit dem Tor hat, sofort erkennen, ob durch ein von ihm vorgenommenes Betätigen des Handsenders der von diesem ausgesandte Befehl am Funkempfänger am Tor angekommen ist und die von ihm gewünschte Aktion ausgelöst worden ist. Dies ist nämlich nur dann der Fall, wenn am Handsender nach Aussenden des Befehls die Anzeige am Handsender durch das Quittierungssignal aktiviert wird. Unterbleibt die Anzeige, weiß der Bediener, dass der Befehl am Funkempfänger nicht angekommen ist.

So kann beispielsweise im Falle eines Antriebssystems für ein Garagentor der Bediener den Handsender bereits bei der Anfahrt auf seine Garage betätigen, wenn er noch keinen Blickkontakt mit dem Tor hat. Erhält er dann auf die Betätigung des Handsenders kein Quittierungssignal, so weiß der Benutzer, dass sich der Handsender noch außerhalb der Reichweite des Funkempfängers befand. Der Bediener kann dann, wenn sich sein Kraftfahrzeug etwas weiter an die Garage angenähert hat, den Befehl nochmals mit dem Handsender aussenden und kann so das Garagentor noch bequem öffnen, während das Kraftfahrzeug auf die Garage zufährt, so dass dann der Bediener sein Kraftfahrzeug ohne lästige Wartezeit in die Garage einfahren kann.

Mit dem Quittierungssignal und dessen Anzeige wird somit der Bedienkomfort und damit die Funktionalität der Antriebssysteme der erfindungsgemäßen Mehrfachanordnung erheblich erhöht.

Besonders vorteilhaft wird die Rückmeldung unmittelbar auf den jeweiligen Befehl generiert.

Dies bedeutet, dass das Quittierungssignal als Rückmeldung auf einen vom Handsender ausgesandten Befehl abgesehen von den Zeiten, die für die jeweilige Signalverarbeitung und Signalübertragung erforderlich sind, sofort nach Empfang des Befehls vom Handsender im Funkempfänger generiert und an den Handsender gesendet wird. Der Bediener des Handsenders kann somit ohne merkliche Zeitverzögerung anhand der Anzeige am Handsender erkennen, ob der mit dem Handsender ausgesandte Befehl ordnungsgemäß am Funkempfänger angekommen ist.

Vorteilhaft ist der Funkempfänger Bestandteil einer ersten Funksende-/empfangseinheit. Im Handsender ist eine zweite Funksende-/empfangseinheit vorgesehen, wobei die Funksende-/empfangseinheiten die bidirektionale Funkübertragungsstrecke ausbilden.

Dabei ist der Funkempfänger und damit die erste Funksende-/empfangseinheit einer Steuereinheit zugeordnet, die eine stationäre Einheit bildet, wobei die zweite Funksende-/empfangseinheit durch die Integration im Handsender eine bezüglich der ersten Funksende-/empfangseinheit frei bewegliche Einheit bildet.

Die Steuereinheit wertet dabei die am Funkempfänger empfangenen, vom Handsender ausgesandten Signale aus, insbesondere um diese in Steuerbefehle zum Öffnen oder Schließen des Tors umzusetzen.

Beispielsweise kann der elektrische Antrieb eines Antriebssystems auf einem Laufwagen angeordnet sein, der an das Tor gekoppelt ist und zum Schließen und Öffnen des Tors auf einer Führungsschiene verfahrbar ist.

Dann steuert die Steuereinheit die Bewegung des Laufwagens in Abhängigkeit der am Funkempfänger registrierten Funksignale.

Weiterhin steuert die Steuereinheit die erste Funksende-/empfangseinheit auch derart, dass in dieser auf einen am Funkempfänger empfangenen Befehl das Quittierungssignal generiert, das dann über die erste Funksende-/empfangseinheit zum Handsender zurückgesendet wird. Vorteilhaft wird in der Steuereinheit nicht nur geprüft, ob überhaupt ein Befehl am Handsender registriert wird. Vielmehr wird dort auch geprüft, ob der Befehl korrekt empfangen wurde und ob ein zulässiger Befehl vorliegt. Nur bei positiver Prüfung wird das Quittierungssignal generiert und an den Handsender zurückgemeldet.

Besonders vorteilhaft ist in einem vom Handsender emittierten Funksignal ein Code enthalten, welcher mit Codes, die in einer dem Funkempfänger zugeordneten Speichereinheit verglichen werden. Der Code des Handsenders ist als gültig erkannt, wenn er mit einem der abgespeicherten Codes übereinstimmt.

Dabei kann ein Antriebssystem der erfindungsgemäßen Mehrfachanordnung generell dahingehend erweitert sein, dass diesem mehrere Handsender zugeordnet sind. Dann sind die Codes aller Handsender in der Speichereinheit abgespeichert.

Bei einem derartigen Antriebssystem wird ein Quittierungssignal nur dann auf einen Befehl des Handsenders generiert, falls der Code des Handsenders als gültig erkannt ist, wobei das Quittierungssignal unmittelbar generiert wird, sobald der Code des Handsenders als gültig erkannt ist.

Dabei enthält vorteilhaft das Quittierungssignal den Code des Handsenders. Im Handsender wird das Quittierungssignal nur dann angezeigt, falls im Handsender dessen Code im Quittierungssignal erkannt wird.

Alternativ weist das Quittierungssignal einen dem Funkempfänger zugeordneten Code auf. Im Handsender wird das Quittierungssignal nur dann angezeigt, falls dieser Code im Handsender erkannt wird.

Dies gewährleistet einen hohen Bedienkomfort bei der Handhabung des Handsenders. Der Bediener des Handsenders braucht für die von ihm gewünschte Betätigung des Tors in bekannter Weise nur ein Betätigungselement, wie zum Beispiel eine Taste am Handsender drücken, wodurch der Befehl zur Betätigung des Tors als Funksignals ausgesandt wird. Die darauf erfolgende Quittierung des Befehls, falls dieser am Funkempfänger des Antriebssystems als gültig erkannt wird, erfolgt dann selbsttätig, ohne dass der Bediener am Handsender weitere Eingaben vornehmen muss.

Ein weiterer Vorteil besteht darin, dass durch das Anhängen des Codes an das Quittierungssignal die Quittierung nur von dem Handsender, der den Befehl an das Antriebssystem ausgesandt hat, als gültig erkannt wird und demzufolge auch dort angezeigt wird. Andere Handsender die dem Antriebssystem zugeordnet sind, zeigen also das Quittierungssignal nicht an, wodurch Fehlzuordnungen bei der Rückmeldung von Funksignalen vermieden werden.

Die Funktionalität der erfindungsgemäßen Quittung von Funksignalen wird erfindungsgemäß dadurch erweitert werden, dass dann, wenn ein vom Bediener des Handsenders durch Betätigen des Bedienelements ausgesandter Befehl des Handsenders nicht durch ein Quittierungssignal quittiert wird, im Handsender selbsttätig der Befehl nochmals wiederholt ausgesendet wird.

Damit wird die Erfolgsaussicht, dass ein vom Handsender emittierter Handsender tatsächlich am zugeordneten Antriebssystem ankommt, erheblich erhöht. Um den Funkverkehr nicht zu überlasten, sind dabei die Wiederholungen des Befehls im Handsender auf eine bestimmte Anzahl begrenzt, wobei natürlich die Wiederholungen abgebrochen werden, sobald im Handsender ein Quittierungssignal empfangen wird.

Die Anzeige des Quittierungssignals am Handsender kann in unterschiedlichen Ausgestaltungen ausgeführt sein. Beispielsweise kann eine optische oder akustische Anzeige vorgesehen sein, die nach Senden des Quittierungssignals an den Handsender vorzugsweise für eine vorgegebene Zeitdauer aktiviert bleibt. Weiterhin ist möglich, dass der Handsender zur Anzeige des Quittierungssignals vibriert.

Das erfindungsgemäße Antriebssystem kann für Tore aller Art, insbesondere vertikal und horizontal bewegte Tore eingesetzt werden.

Die Erfindung wird im Folgenden anhand der Zeichnungen erläutert. Es zeigen:
- Figur 1:: Schematische Darstellung eines Antriebssystems für ein Garagentor.
- Figur 2:: Schematische Darstellung eines Handsenders für das Antriebssystem gemäß Figur 1.
- Figur 3:: Schematische Darstellung der bidirektionalen Funkübertragungsstrecke des Antriebssystems der Figuren 1 und 2.
- Figur 4:: Zeitdiagramme von über die bidirektionale Funkübertragungsstrecke übertragenen Signalen und der damit angesteuerten Anzeigeeinheit.
- Figur 5:: Mehrfachanordnung von Antriebssystemen gemäß Figur 1.

Figur 1 zeigt schematisch ein Antriebssystem 1 für ein Tor 2, das im vorliegenden Fall als Garagentor in Form eines Sektionaltors ausgebildet ist.

Das Tor 2 ist an beiden Rändern in jeweils einer Führungsschiene 3 geführt. Jede Führungsschiene 3 weist ein in vertikaler Richtung verlaufendes Schienensegment und ein in horizontaler Richtung verlaufendes Schienensegment auf. Das horizontale und vertikale Schienensegment sind über ein bogenförmiges Schienensegment verbunden.

Figur 1 zeigt das Tor 2 in seiner Schließstellung, in welcher das Tor 2 zwischen den vertikalen Schienensegmenten der Führungsschiene 3 angeordnet ist und eine Türöffnung der Garage verschließt. In einer Öffnungsstellung ist das Tor 2 zwischen den horizontalen Schienensegmenten der Führungsschiene 3 angeordnet, die unter der Decke der Garage verlaufen.

Mittels des Antriebssystems 1 kann das Tor 2 zwischen der Schließposition und der Öffnungsposition verfahren werden.

Das Antriebssystem 1 weist einen an einer der Führungsschienen 3 verfahrbaren Torantrieb 4 als Bestandteil einer Antriebseinheit auf, der einen in einem Laufwagen 5 integrierten elektrischen Antrieb 6, das heißt Elektromotor, aufweist. Der Torantrieb 4 ist mittels eines Schubarms 7 gelenkig mit dem oberen Rand des Tors 2 verbunden.

Weiterhin umfasst das Antriebssystem 1 als Bestandteil der Antriebseinheit eine Steuereinheit 8, die über nicht dargestellte Stromzuleitungsmittel mit dem Torantrieb 4 verbunden ist. Die Steuereinheit 8, die im vorliegenden Fall an der Innenseite einer Wand der Garage als stationäre Einheit montiert ist, generiert Steuersignale zum Verfahren des Torantriebs 4. Die Steuerbefehle werden von einem oder mehreren Handsendern 9 eingelesen, wobei ein derartiger Handsender 9 in Figur 2 schematisch dargestellt ist.

Der Handsender 9 weist eine in einem Gehäuse 9a integrierte Rechnereinheit 10 auf, sowie ein an diese angeschlossenes Betätigungselement in Form einer Taste 11. Generell können auch mehrere Tasten 11 vorgesehen sein. Die Rechnereinheit 10 kann von einem Mikroprozessor oder dergleichen gebildet sein. Zwischen Handsender 9 und Steuereinheit 8 erfolgt eine bidirektionale Datenübertragung. Hierzu ist an oder in der Steuereinheit 8 eine erste Funksende-/empfangseinheit 12a vorgesehen. Im Handsender 9 befindet sich eine zweite Funksende-/empfangseinheit 12b. Die beiden Funksende-/empfangseinheiten 12a, 12b bilden eine bidirektionale Funkübertragungsstecke, die in Figur 3 veranschaulicht ist. Die erste Funksende-/empfangseinheit 12a weist einen Funksender 13a und einen Funkempfänger 14a auf. Entsprechend weist auch die zweite Funksende-/empfangseinheit 12b einen Funksender 13b und einen Funkempfänger 14b auf. Damit können zwischen diesen beiden Funksende-/empfangseinheiten 12a, 12b bidirektional Funksignale 15 übertragen werden.

Der Handsender 9 weist weiterhin eine Anzeigeeinheit 16 auf. Die Anzeigeeinheit 16 kann als optische oder akustische Anzeige ausgebildet sein. Im vorliegenden Fall ist die Anzeigeeinheit 16 von einem Vibrationselement gebildet. Bei Aktivieren dieser Anzeigeeinheit 16 generiert das Vibrationselement Vibrationen, die am Gehäuse 9a für einen den Handsender 9 in der Hand haltenden Bediener spürbar sind.

Die zweite Funksende-/Empfangseinheit 12b und die Anzeigeeinheit 16 werden von der Rechnereinheit 10 gesteuert.

Zur Betätigung des Tors 2 betätigt ein Bediener die Taste 11 des Handsenders 9, worauf der Funksender 13b der zweiten Funksende-/empfangseinheit 12b als Funksignal 15 einen entsprechenden Befehl an die erste Funksende-/empfangseinheit 12a an der Steuereinheit 8 sendet. Die Steuereinheit 8 wertet den Befehl aus und generiert einen Steuerbefehl zum Verfahren des Tors 2, beispielsweise um das Tor 2 zu öffnen. Weiterhin generiert die Steuereinheit 8 sofort bei Empfang des Befehls am Funkempfänger 14a der ersten Funksende-/empfangseinheit 12a ein Quittierungssignal das den ordnungsgemäßen Empfang des Befehls quittiert. Ohne weitere Anforderung und ohne weitere Verzögerung wird, wie das Zeitdiagramm von Figur 4 zeigt, auf die Aussendung des Befehls vom Handsender 9 (in Figur 4 mit A bezeichnet), das Quittierungssignal an den Handsender 9 zurückgesendet (wobei das Quittierungssignal in Figur 4 mit B bezeichnet ist). Das Quittierungssignal, das am Funkempfänger 14b der zweiten Funksende-/empfangseinheit 12b des Handsenders 9 registriert wird, wird in der Rechnereinheit 10 registriert, worauf diese sofort die Anzeigeeinheit 16 ansteuert und aktiviert, so dass an dieser der Empfang des Quittierungssignals durch ein Vibrationssignal (in Figur 4 mit C bezeichnet) angezeigt wird. Diese Anzeige erfolgt vorteilhaft für eine vorgebbare Zeitdauer, wobei diese so gewählt ist, dass ein Bediener diese Anzeige am Handsender 9 sicher registrieren kann. In der Steuereinheit 8 wird das Quittierungssignal nur dann generiert, wenn am Funkempfänger 14a der ersten Funksende-/empfangseinheit 12a ein Befehl des Handsenders 9 korrekt und vollständig empfangen wird.

Anhand der Ausgabe des Quittierungssignals an der Anzeigeeinheit 16 kann somit ein Bediener des Handsenders 9 sofort erkennen, ob der von ihm ausgelöste Befehl korrekt vom Handsender 9 in den Funkempfänger 14a der ersten Funksende-/empfangseinheit 12a übertragen wurde. Damit kann der Bediener auch ohne Blickkontakt zum Tor 2 kontrollieren, ob der von ihm mit dem Handsender 9 generierte Befehl auch tatsächlich ausgeführt wird.

Üblicherweise sind dem Antriebssystem 1 für das Tor 2 mehrere Handsender 9 zugeordnet, so dass das Tor wahlweise mit einem der Handsender 9 betätigt werden kann.

Um eine eindeutige Zuordnung der Handsender 9 zu dem Antriebssystem 1 zu erhalten, ist in jedem Befehl eines Handsenders 9, der als Funksignal ausgesendet wird, ein den Handsender 9 eindeutig kennzeichnender Code, insbesondere dessen Seriennummer enthalten. Die Codes der Handsender 9, die dem Antriebssystem 1 zugeordnet sind, sind in einer Speichereinheit hinterlegt, die der Funksende-/ empfangseinheit 12a des Antriebssystems 1 zugeordnet ist. Vorteilhaft ist die Speichereinheit in der Steuereinheit integriert.

Wird von der Funksende-/ empfangseinheit 12b eines Handsenders 9 dann ein Befehl an die Funksende-/ empfangseinheit 12a des Antriebssystems 1 gesendet, erfolgt zunächst eine Gültigkeitsüberprüfung, in dem der Code des vom Handsender 9 ausgesandten Funksignals mit den Codes, die in der Speichereinheit gespeichert sind, verglichen werden. Der Code des Handsenders 9 wird als gültig erkannt, wenn dieser mit einem abgespeicherten Code übereinstimmt.

Wurde der Code als gültig erkannt, wird einerseits der Befehl des Handsenders 9 ausgeführt, das heißt das Tor 2 wird geöffnet oder geschlossen. Andererseits wird auf den Befehl das Quittierungssignal generiert, wobei an das Quittierungssignal der Code des Handsenders 9 angehängt ist. Wird dann das Quittierungssignal ausgesandt, kann der Handsender 9, der ursprünglich den Befehl ausgesandt hat, das ihm zugeordnete Quittierungssignal anhand eines Codes erkennen, so dass das Quittierungssignal nur an diesem Handsender 9 angezeigt wird, nicht jedoch an anderen Handsendern 9, die das Quittierungssignal zufällig auch empfangen.

Die Funktionalität der Quittierung kann dahingehend noch verallgemeinert werden, dass nach Betätigen der Taste 11 eines Handsenders 9 dieser einen Befehl nicht nur einmalig aussendet. Vielmehr wird das Aussenden des Befehls selbsttätig in vorgegebenen Zeitabständen wiederholt, bis der Befehl im Antriebssystem 1 empfangen wird und das Quittierungssignal generiert und am Handsender 9 angezeigt wird. Um den Funkverkehr nicht zu überlasten ist das wiederholte Aussenden des Befehls auf eine maximale Anzahl von Wiederholungen begrenzt. Wurde dann der Befehl noch immer nicht vom Antriebssystem 1 empfangen und das Quittierungssignal noch nicht generiert, wird das selbsttätige Aussenden des Befehls abgebrochen.

Figur 5 zeigt eine Erweiterung der Erfindung auf eine Mehrfachanordnung von Antriebssystemen 1a bis 1c, wobei die einzelnen Antriebssysteme 1a bis 1c dem Ausführungsbeispiel des Antriebssystems 1a bis 1c von Figur 1 entsprechen. Weiterhin ist in Figur 5 ein Handsender 9 dargestellt, welcher der Ausführungsform der Figur 2 entspricht. Der Einfachhalthalber sind in Figur 5 nur die Garagen für die Antriebssysteme 1a bis 1c dargestellt, nicht jedoch die Komponenten der Antriebssysteme 1a bis 1c selbst.

Bei der Anordnung von Figur 5 bilden die ständig mit Strom versorgten Funksende-/ empfangseinheiten 12a der Antriebssysteme 1a bis 1c Netzwerkknoten eines Netzwerks. Die Funksende-/ empfangseinheiten 12b des oder der Handsendern 9 werden dagegen mit Batterien mit Strom versorgt und befinden sich, solange keine Taste 11 am Handsender 9 betätigt wird, im Standby Betrieb. Damit bilden diese Funksende-/ empfangseinheiten 12b keine Netzwerkknoten des Netzwerks.

Bei der Anordnung von Figur 5 ist der Handsender 9 dem Antriebssystem 1c zugeordnet, das heißt mit dem Handsender 9 kann nur das Tor des Antriebssystems 1c betätigt werden. Bei der in Figur 5 dargestellten Anordnung befindet sich jedoch außerhalb der Reichweite des Antriebssystems 1c. Vielmehr ist der Handsender 9 nur in der Reichweite der Funksende-/ empfangseinheit 12a des Antriebssystems 1a.

Da jedoch mit dem Netzwerk eine Hopfunktion realisiert wird, die ein selbsttätiges Weiterleiten von Funksignalen ermöglicht, kann der vom Handsender 9 ausgesandte Befehl (gekennzeichnet mit I) indirekt durch Weiterleiten des Befehls vor dem Antriebssystem 1a zum Antriebssystem 1b (gekennzeichnet mit II) und nachfolgendes Weiterleiten vom Antriebssystem 1b zum Antriebssystem 1a (gekennzeichnet durch III) doch zum Antriebssystem 1c gelangen. Das dort generierte Quittierungssignal gelangt auf gleichem Weg zurück zum Handsender 9.

Die Hopfunktion wird derart realisiert, dass jeder Netzwerkknoten, das heißt jede Funksende-/ empfangseinheit 12a eines Antriebssystems 1a bis 1c prüft, ob ein empfangener Befehl gültig ist, das heißt von einem zugeordneten Handsender9 stammt.Ist dies der Fall, wird ein Quittierungssignal generiert und mit dem Code des Handsenders 9 an diesen zurückgesandt. Wird der Befehl als nicht gültig erkannt, wird er ohne Quittierungssignal weitergesandt, so dass er von einer gegebenenfalls im Empfangsbereich der Funksende-/ empfangseinheit 12a angeordneten weiteren Funksende-/ empfangseinheit 12b eines weiteres Antriebssystems 1 empfangen wird, wo dieser Vorgang wiederholt wird.

Die Anzahl der Weiterleitungen wird auf einfache Weise durch einen im Funksignal enthaltenden Zählerstand, mit dem die Weiterteilungen gezählt werden, begrenzt.

Wird im Bereich von Figur 5 durch Betätigen der Taste 11 des Handsenders 9 das Funksignal I erstmalig ausgesandt, so enthält es den Zählerstand Z = 0. Wird dann das Funksignal von der Funksende-/ empfangseinheit des Antriebssystems 1a empfangen, wird der Zählerstand Z zunächst mit einen Grenzwert G verglichen, der im vorliegenden Fall G = 3 beträgt. Liegt der Zählerstand noch unterhalb des Grenzwerts, wird der Zählerstand des Funksignals in der Funksende-/ empfangseinheit 12a des Antriebssystems 1a um 1 erhöht, und das Funksignal wird zum nächsten Antriebssystem 1b weitergeleitet, wo der Zählerstand wieder um 1 erhöht wird.

In dem Antriebssystem 1b beträgt der Zählerstand nach Erhöhung um 1 nunmehr Z = 2. Da dieser Zählerstand immer noch unterhalb des Grenzwerts G = 3 liegt, wird das Funksignal nochmals zum nächsten Antriebssystem 1a weitergeleitet.

Allgemein wird in einer Funksende-/ empfangseinheit 12a, 12b das Funksignal nur dann noch weitergeleitet, solange der aktuelle Zählerstand noch unterhalb des Grenzwerts liegt.

Im vorliegenden Fall der Anordnung von Figur 5 wird bei der mehrfachen Signalweiterleitung der Grenzwert für den Zählerstand nicht erreicht, so dass das vom Handsender 9 ausgesandte Funksignal über die Antriebssysteme 1a, 1b zum Zielort, das heißt dem Antriebssystem 1a gelangen kann. Ebenso gelangt das Quittierungssignal vom Antriebssystem 1a über die Antriebssysteme 1b, 1a zurück zum Handsender 9.

### Bezugszeichenliste

- (1): Antriebssystem
- (1a-1c): Antriebssystem
- (2): Tor
- (3): Führungsschiene
- (4): Torantrieb
- (5): Laufwagen
- (6): elektrischer Antrieb
- (7): Schubarm
- (8): Steuereinheit
- (9): Handsender
- (9a): Gehäuse
- (10): Rechnereinheit
- (11): Taste
- (12a): erste Funksende-/emfangseinheit
- (12b): zweite Funksende-/empfangseinheit
- (13a): Funksender
- (13b): Funksender
- (14a): Funkempfänger
- (14b): Funkempfänger
- (15): Funksignal
- (16): Anzeigeeinheit

## Patentansprüche

1. Mehrfachanordnung von Antriebssystemen und deren zugeordneten Handsendern, wobei jedes Antriebssystem (1) eine einen elektrischen Antrieb (6) aufweisende Antriebseinheit, mittels derer ein Tor (2) zwischen einer Schließstellung und einer Öffnungsstellung verfahren werden kann, und einen der Antriebseinheit zugeordneten Funkempfänger (14a), welcher zum Empfang von Funksignalen (15) ausgebildet ist aufweist, wobei ein Handsender (9) und der Funkempfänger (14a) Bestandteil einer bidirektionalen Funkübertragungsstrecke sind, wobei eine Steuereinheit der Antriebseinheit und der Handsender derart ausgebildet sind, dass ein vom Handsender (9) in Form von Funksignalen (15) ausgesandter Befehl zur Betätigung eines Tors (2) ohne zusätzliche Anforderung quittiert wird, indem auf diesem Befehl ein Quittierungssignal in Form weiterer Funksignale (15) über die bidirektionale Funkübertragungsstrecke an den Handsender (9) gesendet und dort angezeigt wird, wobei die einzelnen Antriebssysteme (1, 1a, 1b, 1c) und deren zugeordnete Handsender (9) jeweils eine Funksende-/ empfangseinheit (12a, 12b) aufweisen, wobei diese Funksende-/ empfangseinheiten (12a, 12b) Netzwerkknoten eines Netzwerks ausbilden derart, dass ein von einer Funksende-/ empfangseinheit (12a, 12b) ausgesandtes Funksignal, das von einer zweiten Funksende-/ empfangseinheit (12a, 12b) empfangen wird, von dieser selbsttätig an eine dritte Funksende-/ empfangseinheit (12a, 12b) weitergesandt wird, und wobei das Funksignal sowohl von einem Befehl eines Handsenders (9) als auch von einem Quittierungssignal gebildet sein kann.

2. Mehrfachanordnung nach Anspruch 1, **dadurch gekennzeichnet, dass** in einem von einem Handsender (9) emittierten Funksignal ein Code enthalten ist, welcher mit Codes, die in einer dem Funkempfänger (14a) zugeordneten Speichereinheit verglichen werden, wobei der Code des Handsenders (9) als gültig erkannt ist, wenn er mit einem der abgespeicherten Codes übereinstimmt.

3. Mehrfachanordnung nach Anspruch 2, **dadurch gekennzeichnet, dass** einem Antriebssystem mehrere Handsender (9) zugeordnet sind, wobei jeder Handsender (9) einen individuellen Code aufweist, wobei die Codes des Handsenders (9) in der Speichereinheit abgespeichert sind.

4. Mehrfachanordnung nach Anspruch 3, **dadurch gekennzeichnet, dass** ein Quittierungssignal nur dann auf einen Befehl eines Handsenders (9) generiert wird, falls der Code des Handsenders (9) als gültig erkannt ist, wobei das Quittierungssignal unmittelbar generiert wird, sobald der Code des Handsenders (9) als gültig erkannt ist.

5. Mehrfachanordnung nach Anspruch 4, **dadurch gekennzeichnet, dass** das Quittierungssignal den Code des Handsenders (9) enthält und im Handsender (9) das Quittierungssignal nur dann angezeigt wird, falls im Handsender (9) dessen Code im Quittierungssignal erkannt wird.

6. Mehrfachanordnung nach Anspruch 4, **dadurch gekennzeichnet, dass** das Quittierungssignal einen dem Funkempfänger (14a) zugeordneten Code aufweist, und dass im Handsender (9) das Quittierungssignal nur dann angezeigt wird, falls dieser Code im Handsender (9) erkannt wird.

7. Mehrfachanordnung nach einem der Ansprüche 1 bis 6, **dadurch gekennzeichnet, dass** jeder Handsender (9) eine optische Anzeige aufweist, mittels derer das Quittierungssignal angezeigt wird, oder dass im Handsender (9) ein akustisches Signal zur Anzeige des Quittierungssignals generiert wird, oder dass der Handsender (9) zur Anzeige des Quittierungssignals vibriert.

8. Mehrfachanordnung nach einem der Ansprüche 1 bis 7, **dadurch gekennzeichnet, dass** jeder Funkempfänger (14a) einer Steuereinheit (8) zugeordnet ist und mit dieser eine stationäre Einheit bildet, wobei die Speichereinheit in der Steuereinheit integriert ist.

9. Mehrfachanordnung nach einem der Ansprüche 1 bis 8, **dadurch gekennzeichnet, dass** der elektrische Antrieb (6) eines Antriebsystems auf einem Laufwagen (5) angeordnet ist, der an das Tor (2) gekoppelt ist und zum Schließen und Öffnen des Tors (2) auf einer Führungsschiene (3) verfahrbar ist, wobei die Steuereinheit (8) die Bewegung des Laufwagens (5) in Abhängigkeit der am Funkempfänger (14a) registrierten Funksignale (15) steuert.

10. Mehrfachanordnung nach einem der Ansprüche 1 bis 9, **dadurch gekennzeichnet, dass** jeder Handsender (9) ein Betätigungselement aufweist, durch dessen Betätigung ein Befehl in Form von Funksignalen ausgesandt wird, und dass, falls im Handsender (9) kein Quittierungssignal auf diesen Befehl erhalten wird, das Aussenden des Befehls selbsttätig wiederholt wird.

11. Mehrfachanordnung nach Anspruch 10, **dadurch gekennzeichnet, dass** das Aussenden des Befehls wiederholt wird, bis das Quittierungssignal im Handsender (9) empfangen wird, wobei eine begrenzte Anzahl von Wiederholungen vorgesehen ist und die Wiederholungen in vorgegebenen Zeitabständen erfolgen.

12. Mehrfachanordnung nach einem der Ansprüche 1 bis 11, **dadurch gekennzeichnet, dass** ein Weitersenden eines Funksignals nur von einer dauerhaft mit Strom versorgten Funksende-/ empfangseinheit (12a) erfolgt.

13. Mehrfachanordnung nach einem der Ansprüche1 12, **dadurch gekennzeichnet, dass** das von der Funksende-/ empfangseinheit (12a, 12b) ausgesandte Funksignal einen Zählerstand enthält, wobei in der das Funksignal empfangenden weiteren Funksende-/ empfangseinheit (12a, 12b) der Zählerstand ausgelesen, dann erhöht wird und darauf als neuer Zählerstand in das Funksignal eingeschrieben wird bevor es von der weiteren Funksende-/empfangseinheit (12a, 12b) weitergesendet wird, und dass ein Weitersenden des Funksignals von der weiteren Funksende-/ empfangseinheit (12a, 12b) nur dann erfolgt, wenn der ausgelesene Zählerstand unterhalb eines Grenzwerts liegt.

## Claims

1. Multiple arrangement of drive systems and associated hand transmitters thereof, wherein each drive system comprises a drive unit, which comprises an electric drive (6) and by means of which a door (2) can be moved between a closed setting and an open setting, and a radio receiver (14a), which is associated with the drive unit and which is configured for reception of radio signals (15), wherein a hand transmitter (9) and a radio receiver (14a) are a component of a bidirectional radio transmission link, wherein a control unit of the drive unit and the hand transmitter are so constructed that a command, which is transmitted in the form of radio signals (15) by the hand transmitter (9), for actuation of a door (2) is acknowledged without an additional demand in that an acknowledgement signal in the form of further radio signals (15) are sent on this command by way of the bidirectional radio transmission link to the hand transmitter (9) and indicated thereat, wherein the individual drive systems (1, 1a, 1b, 1c) and the associated hand transmitters (9) thereof each comprise a radio transmitting unit / receiving unit (12a, 12b), wherein these radio transmitting / receiving units (12a, 12b) are constructed as network nodes of a network in such a way that a radio signal, which is transmitted by one radio transmitting unit / receiving unit (12a, 12b) and which is received by a second radio transmitting unit / receiving unit (12a, 12b), is automatically sent on by this to a third radio transmitting unit / receiving unit (12a, 12b), wherein the radio signal can be formed not only by a command of a hand transmitter (9), but also by an acknowledgement signal.

2. Multiple arrangement according to claim 1, **characterised in that** a code is contained in a radio signal emitted by a hand transmitter (9), which code is compared with codes in a memory unit associated with the radio receiver (14a), wherein the code of the hand transmitter (9) is recognised as valid when it corresponds with the stored code.

3. Multiple arrangement according to claim 2, **characterised in that** a plurality of hand transmitters (9) is associated with a drive system, wherein each hand transmitter (9) has an individual code, wherein the codes of the hand transmitter (9) are stored in the memory unit.

4. Multiple arrangement according to claim 3, **characterised in that** an acknowledgement signal is generated on a command of a hand transmitter (9) only if the code of the hand transmitter (9) is recognised as valid, wherein the acknowledgement signal is generated directly as soon as the code of the hand transmitter (9) is recognised as valid.

5. Multiple arrangement according to claim 4, **characterised in that** the acknowledgement signal contains the code of the hand transmitter (9) and the acknowledgement signal is indicated in the hand transmitter (9) only if the code thereof in the acknowledgement signal is recognised in the hand transmitter (9).

6. Multiple arrangement according to claim 4, **characterised in that** the acknowledgement signal has a code associated with the radio receiver (14a) and that the acknowledgement signal is indicated in the hand transmitter (9) only if this code is recognised in the hand transmitter (9).

7. Multiple arrangement according to any one of claims 1 to 6, **characterised in that** each hand transmitter (9) has an optical display by means of which the acknowledgement signal is indicated or that an acoustic signal for indication of the acknowledgement signal is generated in the hand transmitter (9) or that the hand transmitter (9) vibrates for indication of the acknowledgement signal.

8. Multiple arrangement according to any one of claims 1 to 7, **characterised in that** a control unit (8) is associated with each radio receiver (14a) and forms a stationary unit therewith, wherein the memory unit is integrated in the control unit.

9. Multiple arrangement according to any one of claims 1 to 8, **characterised in that** the electric drive (6) of a drive system is arranged on a carriage (5) which is coupled with the door (2) and movable on a guide rail (3) for closing and opening the door (2), wherein the control unit (8) controls the movement of the carriage (5) in dependence on the radio signals (15) registered at the radio receiver (14a).

10. Multiple arrangement according to any one of claims 1 to 9, **characterised in that** each hand transmitter (9) comprises an actuating element, through the actuation of which a command in the form of radio signals is transmitted, and that if in the hand transmitter (9) no acknowledgement signal on this command is received the transmission of the command is automatically repeated.

11. Multiple arrangement according to claim 10, **characterised in that** the transmission of the command is repeated until the acknowledgement signal is received in the hand transmitter (9), wherein a limited number of repetitions is provided and the repetitions are carried out at predetermined time intervals.

12. Multiple arrangement according to any one of claims 1 to 11, **characterised in that** a further transmission of a radio signal is carried out only by a radio transmitting unit / receiving unit (12a) permanently supplied with current.

13. Multiple arrangement according to any one of claims 1 to 12, **characterised in that** the radio signal transmitted by the radio transmitting unit / receiving unit (12a, 12b) contains a counter state, wherein the counter state is read out in the further radio transmitting unit / receiving unit (12a, 12b) receiving the radio signal, is then increased and thereupon is written as a new counter state into the radio signal before it is passed on by the further radio transmitting unit /receiving unit (12a, 12b), and that a further transmission of the radio signal by the further radio transmitting unit / receiving unit (12a, 12b) is carried out only when the read-out counter state lies below a limit value.

## Revendications

1. Agencement multiple de systèmes d'entraînement et de leurs émetteurs portatifs associés, chaque système d'entraînement (1) présentant une unité d'entraînement qui présente un entraînement électrique (6) et au moyen de laquelle une porte (2) peut être déplacée entre une position fermée et une position ouverte, et présentant un récepteur radio (14a) qui est associé à l'unité d'entraînement et est réalisé pour recevoir des signaux radio (15), un émetteur portatif (9) et le récepteur radio (14a) faisant partie d'une voie de transmission radio bidirectionnelle, une unité de commande de l'unité d'entraînement et des émetteurs portatifs étant réalisée de telle sorte qu'un ordre envoyé par l'émetteur portatif (9) sous la forme de signaux radio (15) pour actionner une porte (2) est acquitté sans demande supplémentaire, un signal d'acquittement sous la forme d'autres signaux radio (15) étant, en réponse à cet ordre, envoyé par la voie de transmission radio bidirectionnelle à l'émetteur portatif (9) et y étant affiché, les différents systèmes d'entraînement (1, 1a, 1b, 1c) et leurs émetteurs portatifs associés (9) présentant chacun une unité d'émission/réception radio (12a, 12b), ces unités d'émission/réception radio (12a, 12b) formant des nœuds de réseau d'un réseau de telle sorte qu'un signal radio émis par une unité d'émission/réception radio (12a, 12b), qui est reçu par une deuxième unité d'émission/réception radio (12a, 12b), est automatiquement retransmis par cette dernière à une troisième unité d'émission/réception radio (12a, 12b), et le signal radio pouvant être formé aussi bien par un ordre d'un émetteur portatif (9) que par un signal d'acquittement.

2. Agencement multiple selon la revendication 1, **caractérisé en ce qu'**un code est contenu dans un signal radio émis par un émetteur portatif (9), lequel est comparé avec des codes enregistrés dans une unité de mémoire associée au récepteur radio (14a), le code de l'émetteur portatif (9) étant reconnu comme valide s'il correspond à l'un des codes enregistrés.

3. Agencement multiple selon la revendication 2, **caractérisé en ce que** plusieurs émetteurs portatifs (9) sont associés à un système d'entraînement, chaque émetteur portatif (9) présentant un code individuel, les codes de l'émetteur portatif (9) étant enregistrés dans l'unité de mémoire.

4. Agencement multiple selon la revendication 3, **caractérisé en ce qu'**un signal d'acquittement n'est généré en réponse à un ordre d'un émetteur portatif (9) que si le code de l'émetteur portatif (9) est reconnu comme valide, le signal d'acquittement étant généré immédiatement après que le code de l'émetteur portatif (9) a été reconnu comme valide.

5. Agencement multiple selon la revendication 4, **caractérisé en ce que** le signal d'acquittement contient le code de l'émetteur portatif (9) et le signal d'acquittement n'est affiché dans l'émetteur portatif (9) que si le code de l'émetteur portatif (9) est reconnu dans le signal d'acquittement de l'émetteur portatif (9).

6. Agencement multiple selon la revendication 4, **caractérisé en ce que** le signal d'acquittement présente un code associé au récepteur radio (14a) et que le signal d'acquittement n'est affiché dans l'émetteur portatif (9) que si ce code est reconnu dans l'émetteur portatif (9).

7. Agencement multiple selon l'une des revendications 1 à 6, **caractérisé en ce que** chaque émetteur portatif (9) présente un affichage optique au moyen duquel le signal d'acquittement est indiqué, ou qu'un signal acoustique est généré dans l'émetteur portatif (9) pour indiquer le signal d'acquittement, ou que l'émetteur portatif (9) vibre pour indiquer le signal d'acquittement.

8. Agencement multiple selon l'une des revendications 1 à 7, **caractérisé en ce que** chaque récepteur radio (14a) est associé à une unité de commande (8) et forme avec celle-ci une unité stationnaire, l'unité de mémoire étant intégrée dans l'unité de commande.

9. Agencement multiple selon l'une des revendications 1 à 8, **caractérisé en ce que** l'entraînement électrique (6) d'un système d'entraînement est disposé sur un chariot (5) qui est couplé à la porte (2) et mobile sur un rail de guidage (3) pour fermer et ouvrir la porte (2), l'unité de commande (8) commandant le mouvement du chariot (5) en fonction des signaux radio (15) enregistrés au récepteur radio (14a).

10. Agencement multiple selon l'une des revendications 1 à 9, **caractérisé en ce que** chaque émetteur portatif (9) présente un élément d'actionnement dont l'actionnement provoque l'envoi d'un ordre sous la forme de signaux radio, et que, si aucun signal d'acquittement n'est reçu dans l'émetteur portatif (9) en réponse à cet ordre, l'envoi de l'ordre est automatiquement répété.

11. Agencement multiple selon la revendication 10, **caractérisé en ce que** l'envoi de l'ordre est répété jusqu'à ce que le signal d'acquittement soit reçu dans l'émetteur portatif (9), un nombre limité de répétitions étant prévu et les répétitions ayant lieu à des intervalles de temps prédéfinis.

12. Agencement multiple selon l'une des revendications 1 à 11, **caractérisé en ce qu'**un signal radio n'est retransmis que par une unité d'émission/réception radio (12a) alimentée en permanence.

13. Agencement multiple selon l'une des revendications 1 à 12, **caractérisé en ce que** le signal radio envoyé par l'unité d'émission/réception radio (12a, 12b) contient une valeur de compteur, la valeur de compteur étant lue dans l'autre unité d'émission/réception radio (12a, 12b) recevant le signal radio, étant ensuite augmentée puis écrite dans le signal radio en tant que nouvelle valeur de compteur avant qu'il ne soit retransmis par l'autre unité d'émission/réception radio (12a, 12b), et que le signal radio n'est retransmis par l'autre unité d'émission/réception radio (12a, 12b) que si la valeur de compteur lue est inférieure à une valeur limite.
